# FASCICULE DE BREVET EUROPEEN

(11) **EP 0 057 144 B1**
(45) Date de publication et mention de la délivrance du brevet: **05.06.1985**
(21) Numéro de dépôt: 82400121.8
(22) Date de dépôt: 22.01.1982
(51) Int. Cl.: B65B 11/54, B26F 1/38

(54) **Machine à emballer des objets de forme sensiblement cylindrique dans des feuilles découpées selon un contour fermé dans des bandes d'un matériau souple d'emballage**
Maschine zum Verpacken von zylinderförmigen Artikeln in kreisförmigen Zuschnitten, geformt aus Bahnen von thermoplastischem Verpackungsmaterial
Machine for packaging cylindrically shaped objects in blanks cut from thermoplastic webs

(30) Priorité: 26.01.1981 FR 8101366
(43) Date de publication de la demande: 04.08.1982
(73) Titulaire: Evrard, Jacques Edmond Maurice, F-75011 Paris (FR)
(72) Inventeur: Evrard, Jacques Edmond Maurice, F-75011 Paris (FR)
(74) Mandataire: Lepeudry-Gautherat, Thérèse

## Description

L'invention concerne les machines à emballer des objets de forme sensiblement cylindrique, tels que fromages, rubans enroulés de papier collant ou pour machine à écrire, blocs désodorisants pour sanitaires etc.... et a plus particulièrement pour objet les machines emballant ces objets dans des feuilles découpées selon les contours fermés, de préférence convexes, tels que des disques circulaires, dans des bandes de matériau souple d'emballage, tel que le papier, l'aluminium et des pellicules de matière plastique transparente ou non et éventuellement thermosoudable, la feuille d'emballage pouvant de préférence être régulièrement plissée sur le pourtour de l'objet.

Par le document FR-A-2 225 336 au nom du Demandeur, on connaît déjà une machine à emballer de tels objets dans des feuilles souples découpées selon un contour fermé, du type énoncé dans le préambule de la revendication 1. Une telle machine comprend une tête d'emballage fixe et une tête d'emballage mobile, .se présentant sous !a forme de deux couronnes d'axes communs, susceptibles d'enserrer entre elles une feuille d'emballage lorsqu'elles sont amenées l'une contre l'autre, et dont les ouvertures centrales sont coaxiales avec au moins une douillé pour le passage des objets à emballer, disposée dans le prolongement de l'ouverture centrale de la tête d'emballage fixe et rattachée à la face de cette dernière qui n'est pas tournée vers la tête d'emballage mobile. De plus un dispositif à diaphragme vient partiellement obturer la douille en rabattant la feuille d'emballage sur l'une des faces d'un objet, après que ce dernier ait été disposé par son autre face contre la partie de la feuille obturant les ouvertures centrales des têtes d'emballage appliquées t'une contre l'autre, puis poussé avec cette feuille dans la douille par un poussoir mobile, jusqu'à venir reposer contre une plaque d'appui perpendiculaire à l'axe de la douille. Un organe de scellement est introduit dans la douille et appliqué au travers du diaphragme sur la partie de !a feuille d'emballage rabattue sur l'objet reposant contre la plaque d'appui, après le retrait du poussoir mobile hors de la douille.

Dans ce brevet français, les têtes d'emballage sont munies sur leurs faces en regard, de dentures radiales complémentaires, pour amorcer un plissage d'une feuille qu'elles enserrent, de façon à emballer l'objet dans une feuille plissée à sa périphérie, l'axe commun aux têtes d'emballage et à la douille étant vertical, et la tête mobile étant disposée au-dessus de la tête fixe.

Les machines à emballer de ce type doivent être alimentées d'une part en objets à emballer, d'autre part en feuilles découpées, soit manuellement soit automatiquement pour l'une et/ou l'autre de ces opérations.

Avantageusement, cependant, pour assurer automatiquement le découpage et l'alimentation en feuilles découpées de la machine à emballer. on peut utiliser une machine à découper des feuilles minces selon des contours fermés dans des bandes de matériau d'emballage, telle que décrite dans le document FR-A-2 212734 au nom du Demandeur, et comprenant, d'une part, pour enserrer une bande de matériau d'emballage, deux plateaux, dont l'un est fixe et comporte une fente ayant la forme du contour fermé à découper, et dont l'autre est mobile et comporte une rainure sur la face en regard du premier, cette rainure venant se superposer à la fente selon le contour fermé, lorsque les deux plateaux sont appliqués l'un contre l'autre, et, d'autre part, pour la découpe de cette feuille, un outil tranchant, porté par un équipement mobile suivant le tracé du contour fermé, et déplaçable dans une direction perpendiculaire aux plateaux entre une position de découpe dans laquelle l'outil traverse la fente et se trouve engagé dans la rainure, et une position de repos dans laquelle l'outil n'est pas engagé dans la rainure.

Lorsque le contour fermé, commun à la fente et à la rainure est circulaire, le plateau fixe est constitué d'un disque circulaire central entouré d'une plaque fixe et porté par un arbre fixe, servant de pivot pour le déplacement de l'équipage mobile et de guide pour le déplacement perpendiculaire au plateau de l'outil tranchant.

Pour assurer le maintien d'une feuille découpée sur le plateau fixe lors du recul du plateau mobile, il est prévu des buses d'aspiration dans le disque central, ces buses étant reliées à une chambre de dépression aménagée dans ce disque, et mises en communication avec une pompe à vide. Ensuite, le transfert de la feuille découpée de la machine à découper sur la machine à emballer est assuré par le coulissement, sur au moins une glissière allant de l'une à l'autre de ces machines, d'un palpeur à ventouses, porté par un bras tubulaire, et susceptible de se déplacer entre une position intérieure au contour, dans laquelle il est engagé dans une encoche du plateau mobile et mis en communication avec la source de dépression alors que la liaison de cette dernière avec les buses est coupée, et une position extérieure au contour, à l'aplomb de la tête inférieure de plissage et d'emballage de la machine à emballer associée, sur laquelle la feuille découpée est déposée dès que la liaison avec la source de dépression est coupée.

Enfin, pour éviter l'accrochage et l'entraînement de la bande dans laquelle la feuille a été découpée, par cette dernière lors de son transfert d'une machine à l'autre, il est également prévu des buses d'aspiration sur la plaque fixe de la machine à découper, à proximité et autour de la fente, le fonctionnement de ces buses devant être synchronisé avec l'avance pas à pas de la bande du matériau d'emballage sur le plateau fixe de la machine à découper.

Il est clair que la cadence maximale de fonctionnement d'une installation associant les deux machines précitées est déterminée à partir de la plus faible des cadences maximales de ces deux machines, et en prenant en compte la durée non négligeable du transfert d'une feuille découpée de la machine à découper à la machine à emballer, ce qui constitue une limitation importante au fonctionnement d'une telle installation, en particulier pour les disques de grand diamètre, qui peuvent s'accrocher au mécanisme d'avance de la bande du matériau d'emballage sur le plateau fixe de la machine à découper. De plus une telle installation est encombrante et délicate à régler puisque les deux machines associées doivent fonctionner en synchronisme.

Par la présente invention on se propose de remédier à ces divers inconvénients, au moyen d'une unique machine, remplissant les deux fonctions de découpe et d'emballage de préférence avec plissage, la machine selon l'invention étant de plus d'un encombrement limité, d'une structure et d'un réglage simplifiés, et autorisant des cadences accrues du fait notamment de la suppression de toute phase de transfert des feuilles découpées d'un poste à un autre. Cette machine selon l'invention permet également de découper des feuilles de grande surface et d'emballer des objets volumineux tout en présentant une structure simple.

A cet effet l'invention a pour objet une machine à emballer des objets de forme sensiblement cylindrique dans des feuilles découpées chacune selon un contour fermé, de préférence circulaire, dans une bande d'un matériau souple d'emballage fixe et une tête d'emballage mobile se présentant sous la forme de deux couronnes d'axe commun, susceptibles d'enserrer entre elles une feuille d'emballage lorsque la tête mobile est amenée contre la tête fixe et dont les ouvertures centrales sont coaxiales, au moins une douille disposée dans le prolongement de l'ouverture centrale de la tête d'emballage fixe et rattachée à la face de cette dernière qui n'est pas tournée vers la tête d'emballage mobile, un poussoir mobile permettant de pousser un objet à emballer et la feuille sur laquelle il a été disposé, à l'intérieur de la douille jusqu'à une plaque d'appui perpendiculaire à l'axe de la douille, un dispositif de diaphragme permettant par obturation partielle de la douille de rabattre la feuille d'emballage sur l'une des faces de l'objet reposant sur la plaque d'appui, un organe de scellement étant introduit dans la douille et appliqué, au travers du diaphragme, sur la partie de la feuille d'emballage rabattue sur l'objet qui repose contre la plaque d'appui, après retrait du poussoir mobile hors de la douille.

La machine du type ci-dessus indiqué est, selon l'invention, caractérisée en ce qu'elle comprend, d'une part, pour enserrer la bande de matériau souple d'emballage, un plateau fixe présentant une ouverture centrale dont la forme correspond à celle du contour des feuilles, et dont la section est légèrement supérieure à celle des feuilles, ainsi qu'un plateau presseur mobile, parallèle au plateau fixe et présentant sur sa face en regard de ce dernier une gorge ayant la forme du contour des feuilles et venant en face de l'ouverture centrale du plateau fixe lorsque le plateau presseur est appliqué contre ce dernier, le plateau presseur présentant également une ouverture centrale interne à la gorge, autorisant le passage de la tête d'emballage mobile, et, d'autre part, pour la découpe d'une feuille dans une bande pressée entre le plateau fixe et le plateau presseur, un équipage mobile suivant le contour des feuilles autour de la tête d'emballage fixe faisant saillie à l'intérieur de l'ouverture centrale du plateau fixe, et un outil tranchant, porté par l'équipage mobile et déplaçable dans une direction perpendiculaire aux plateaux fixe et presseur entre une position de découpe, dans laquelle l'outil traverse l'ouverture centrale du plateau fixe et se trouve engagé dans la gorge du plateau presseur, et une position de repos dans laquelle l'outil est au moins dégagé de la gorge du plateau presseur.

Dans une forme préférée de réalisation, dont la structure est simple, l'outil tranchant est solidaire d'une chape montée pivotante sur l'extrémité externe du bras radial, autour d'un axe radial perpendiculaire à l'axe de rotation de la bague tournante, et un galet est monté en rotation dans la chape autour d'un second axe radial, perpendiculaire à l'axe de rotation de la bague, pour rouler sur un anneau entourant avec du jeu la bague tournante, et déplaçable en translation selon l'axe de rotation de la bague, afin de commander la position de l'outil tranchant.

La position axiale de l'anneau, qui commande la position de l'outil tranchant, est elle-même commandée par des vérins vers lesquels l'anneau est élastiquement rappelé.

Dans une forme préférée de réalisation, et afin de faciliter la découpe d'une feuille, le plateau presseur présente, sur sa face en regard du plateau fixe, et entre sa gorge et son ouverture centrale, une pluralité de buses d'aspiration débouchant dans au moins un canal annulaire mis en communication avec une source de dépression, pour plaquer la partie de la bande du matériau souple d'emballage obturant l'ouverture centrale du plateau fixe contre le plateau presseur.

De préférence, d'une façon en soi connue, la bande de matériau souple est maintenue et déplacée entre le plateau fixe et le plateau presseur par un dispositif d'avance pas à pas, comprenant au moins une paire de pinces, susceptible d'être déplacées sur des glissières le long du plateau fixe par au moins une fourchette, montée pivotante autour d'un axe transversal à la direction de déplacement de la bande sur le plateau fixe, et manoeuvrée par un vérin.

Dans une forme préférée de réalisation, les faces en regard des têtes d'emballage sont munies de dentures radiales complémentaires pour amorcer un plissage d'une feuille qu'elles enserrent, de façon à emballer l'objet dans une feuille plissée à sa périphérie, l'axe commun aux têtes d'emballage et à la douille étant vertical, la tête mobile étant disposée au-dessus de la tête fixe, de même le plateau presseur est disposé au-dessus du plateau fixe.

Selon l'invention la tête d'emballage mobile de la machine est suspendue à course perdue, sur les tiges de vérins montés sur des portiques solidaires du plateau presseur mobile, de part et d'autre de la tête d'emballage mobile, au moyen de pattes diamétralement opposées présentant des ouvertures que traversent les tiges de vérins dont les extrémités portent des butées d'entraînement des pattes, qui sont conformées en oreilles contre coudées pour se raccorder à la face de la tête mobile non tournée vers la tête fixe.

Selon une autre caractéristique de l'invention, le plateau presseur mobile est monté coulissant le long de colonnes reliant au plateau fixe des traverses fixes portant des vérins de commande du déplacement du plateau presseur vers le plateau fixe, par leurs tiges munies à leur extrémité libre de calottes sphériques coopérant avec des empreintes du plateau ' presseur mobile, lequel est rappelé élastiquement vers les traverses fixes par des ressorts prenant appui d'une part contre le plateau fixe, et d'autre part contre le fond de manchons portés par des pattes latérales du plateau presseur et traversés avec guidage par les colonnes.

Selon une autre caractéristique propre à l'invention, la plaque d'appui est montée à l'extrémité d'une tige d'un vérin et peut être introduite par ce dernier dans la douille, jusqu'à ce que sa surface d'appui soit au niveau de l'ouverture centrale de la tête d'emballage fixe, puis repoussée avec l'objet par le poussoir-mobile, dont la course est limitée de sorte que l'objet soit introduit dans la douille au-delà du dispositif à diaphragme, la plaque d'appui étant immobilisée dans cette position par un système de blocage le temps des opérations du dispostif à diaphragme et de l'organe de scellement, puis déplacée pour sortir l'objet emballé de la douille et le placer sur la trajectoire d'un organe d'éjection amenant l'objet sur un poste d'évacuation.

D'une façon en soi connue, le poussoir mobile peut se présenter sous la forme d'un piston annulaire déplacé par un vérin excentré par rapport à l'axe des têtes d'emballage, l'organe de scellement étant déplaçable axialement au travers du piston annulaire par un vérin axial parallèle au vérin excentré. L'organe de scellement peut être une tête de soudage, si le matériau souple d'emballage est un matériau thermoplastique, ou un porte étiquettes, venant coiffer l'objet emballé pour déposer sur ce dernier une étiquette auto-collante, dans les autres cas.

La présente invention sera mieux comprise, à l'aide d'un exemple particulier de réalisation, qui sera décrit ci-après, à titre non limitatif, en référence aux dessins annexés dans lesquels :
la figure 1 représente une vue en perspective éclatée et partiellement coupée d'une machine à emballer,
la figure 2 représente une vue en coupe axiale dans un plan parallèle à la direction de déplacement de la bande du matériau d'emballage, de la machine selon la figure 1,
la figure 3 représente une coupe selon III-III de la figure 2,
la figure 4 représente une coupe partielle selon IV-IV de la figure 2, et
la figure 5 représente une vue en perspective d'un outil tranchant monté au bout d'un bras radial destiné à être porté par l'équipage mobile d'une machine selon les figures 1 à 4.

En référence aux figures 1 à 4, la machine comprend un plateau fixe 1, horizontal et rectangulaire, percé d'une ouverture centrale circulaire 2, de section légèrement supérieure à celle des feuilles circulaires ou disques dans lesquels des objets de forme sensiblement cylindrique, tels que des fromages, doivent être emballés. Ce plateau fixe 1 présente également, le long de la majeure partie de ses grands côtés, deux rainures 3, et à chacun à ses quatre coins, un perçage de montage d'une colonne de guidage verticale 4. Comme cela paraît clairement sur la figure 4, un plateau presseur mobile 5, disposé horizontalement au-dessus du plateau fixe 1, est monté coulissant en direction verticale grâce à quatre pattes latérales 6, solidaires des quatre coins du plateau presseur 5, et montées chacune sur un manchon 7, traversé par l'une des colonnes 4 assurant la fixation au-dessus du plateau fixe 1 de deux traverses fixes 8. Chaque manchon 7 est reçu dans un perçage de la patte 6 correspondante et présente à son extrémité inférieure une collerette radiale externe 9 se logeant dans un lamage entourant le perçage de la patte 6 sur sa face inférieure. Le fond de chaque manchon 7 présente un perçage de guidage sur une colonne 4 et un ressort 10, entourant la colonne 4, prend appui contre le plateau fixe 1 et contre le fond du manchon 7 pour relever le plateau presseur 5 au-dessus du plateau fixe 1. Deux paires de vérins verticaux, fixés par leur cylindre sur les traverses fixes 8, commandent les déplacements du plateau presseur 5 vers le plateau fixe 1, à l'encontre des ressorts 10. Les tiges des vérins 11 portent, à leur extrémité libre inférieure, des calottes sphériques 12 prenant appui dans des empreintes de formes correspondantes pratiquées sur la face supérieure du plateau presseur 5. Ce dernier présente également une ouverture circulaire centrale 13, coaxiale à l'ouverture centrale 2 du plateau fixe 1, mais de section inférieure à celle-ci. De-plus, une gorge circulaire 14, correspondant au tracé des feuilles à découper, est ménagée dans la face inférieure du plateau presseur 5, et débouche à l'aplomb de l'ouverture 2 du plateau fixe 1, comme cela apparaît sur la figure 3. Enfin, entre la gorge 14 et l'ouverture 13, des buses d'aspiration 16, communiquant avec un canal annulaire 17 usiné dans le plateau presseur 5 et susceptible d'être mis lui-même en communication avec une source de dépression (non représentée), débouchent sur la face inférieure du plateau presseur 5. Ces buses 16 sont réalisées par de fins perçages dans une tôle fermant le canal annulaire sur la face inférieure du plateau 5.

Sur la face supérieure du plateau presseur 5, et de part et d'autre de son ouverture centrale 13, sont boulonnés deux portiques transversaux 18, sur chacun desquels est monté le cylindre d'un vérin vertical 19, dont la tige traverse à coulissement une patte longitudinale 20 de suspension d'une tête d'emballage et de plissage supérieure mobile 22, et porte à son extrémité inférieure une butée 21 de levage de cette tête 22, lorsque les vérins 19 sont commandés en rétraction.

La tête d'emballage et de plissage 22 se présente sous la forme d'une couronne circulaire coaxiale à l'ouverture centrale 13 du plateau presseur 5, et d'un diamètre externe inférieur au diamètre de l'ouverture 13. La face inférieure de cette tête 22 présente une forme générale légèrement tronconique et porte une denture radiale 23, les pattes de suspension 20 se rattachent à la face supérieure de la tête mobile 22 par des oreilles contre-coudées 24 de sorte que la manoeuvre des vérins 19 permet de déplacer la tête mobile 22 au travers de l'ouverture centrale 13 du _{'}plateau presseur 5, pour l'amener à coopérer avec une tête d'emballage et de plissage inférieure fixe 25.

Cette dernière se présente également sous la forme d'une couronne circulaire coaxiale aux ouvertures centrales 2 et 13 des plateaux fixe 1 et presseur 5 et à la tête mobile 22. Son diamètre extérieur est légèrement supérieur à celui de l'ouverture 13 du plateau presseur 5, et sa face supérieure, inclinée vers son ouverture centrale 26, qui est de même diamètre que l'ouverture centrale 27 de la tête mobile 22, présente une forme légèrement tronconique femelle, complémentaire de la forme tronconique mâle de la face inférieure de la tête mobile 22, ainsi qu'une denture radiale 28, complémentaire avec du jeu de celle 23 de la tête mobile 22,

La tête fixe 25 est disposée sous le plateau fixe 1, de sorte que la périphérie de sa face supérieure soit située dans l'ouverture 2. La face inférieure de la tête fixe 25 se prolonge d'une douille en deux parties 29 et 30, coaxiales aux ouvertures, 2, 13, 26 et 27 respectivement des plateaux 1 et 5 et des têtes 25 et 22, et de même diamètre interne que les ouvertures 26 et 27, et qui correspond à un diamètre légèrement supérieur à celui des objets cylindriques à emballer.

Une bague 31 est montée en rotation autour de la partie supérieure 29 de la douille, grâce à un roulement 87 supporté par une entretoise 32 en appui sur le bord d'une ouverture centrale d'un tablier horizontal supérieur fixe 33 porté par quatre montants 34 à l'aplomb d'un tablier horizontal inférieur fixe 35. La bague 31 est entraînée par une courroie 36 passant dans la gorge d'une poulie 37 montée sur l'axe d'un moteur 38, suspendu sous le tablier 33. A sa partie supérieure, la bague tournante 31 porte un bras radial 39, représenté plus en détail sur la figure 5. Ce bras 39 est muni, à son extrémité interne, d'un pied courbé 40, par lequel le bras 39 est vissé sur la face supérieure de la bague 31, et à son extrémité externe, d'un support 41, sur lequel une chape 42 est montée pivotante autour d'un axe sensiblement radial 43 perpendiculaire à l'axe de rotation de la bague 31. Un galet 44 est monté rotatif dans la chape 42 autour d'un axe fixe 45 radial et également perpendiculaire à l'axe de rotation de la bague 31, de sorte que le galet 44 peut rouler sur un anneau plat 47, monté avec jeu autour de la bague 31, lorsque cette dernière est entraînée en rotation.

Une lame coupante 46 est solidarisée sur la partie externe de la chape 42, et pointe vers le haut. L'anneau plat 47 repose par trois empreintes de sa face inférieure sur des calottes sphériques 48 portées à l'extrémité supérieure libre des tiges de trois vérins 49 suspendus au tablier 33 par leurs cylindres et l'anneau plat 47 est rappelé vers ce tablier 33 par trois ressorts de traction 50.

Un dispositif à diaphragme 51 se trouve dis-' posé entre les deux parties 29 et 30 de la douille. et fixé sous le tablier 33. Ce dispositif à diaphragme, du type dit « à iris est en soi connu, et comprend un disque rotatif muni de fentes en portions de spirale dans chacune desquelles s'engage un téton solidaire d'une tige mobile radialement et se terminant par une lame, les différentes lames s'imbriquant en écailles, de telle sorte qu'en position ouverte du diaphragme, ces lames sont écartées et dégagent complètement le passage axial de la douille, tandis qu'en position fermée, les lames déterminent un passage axial limité. Ce dispositif, bien connu, et dont le disque rotatif est déplacé par un vérin, n'est pas représenté en détail.

Une plaque d'appui circulaire 52, de section légèrement inférieure à celle de la douille, est portée à l'extrémité supérieure libre de la tige d'un vérin axial rectiligne à grande course 53, dont le cylindre est suspendu sous le tablier inférieur 35. Sous la plaque d'appui 52 est suspendue une contre-tige à méplats 54 parallèle à la tige du cylindre 53, et traversant une lumière 55 ménagée dans le tablier 35 et dans un étrier 56, porteur d'un vérin de blocage 57 susceptible d'immobiliser en position la contre-tige 54, et donc la plaque d'appui 52, par la sortie de sa tige appliquant un piston-frein 58 contre un méplat de cette contre-tige 54, elle-même serrée contre une branche de l'étrier 56. En position maximale tige sortie, le vérin 53 élève la plaque d'appui 52 de sorte que sa surface supérieure soit au niveau de l'ouverture 26 de la tête d'emballage et de plissage fixe 25, alors qu'en position maximale tige rentrée, la surface supérieure de cette plaque d'appui 52 est amenée au niveau d'une glissière d'évacuation 59, se raccordant pratiquement à la plaque 52 par une découpe circulaire. Un poussoir d'éjection 60, manoeuvré par un vérin d'éjection 61, dont le cylindre est bridé sur une traverse 62 entre deux montants 34, permet le transfert sur la glissière d'évacuation 59 de tout objet porté par la plaque d'appui 52 dans sa position inférieure.

Deux fourchettes latérales 63, montées pivotantes autour d'un axe horizontal et transversal 64 par leurs extrémités inférieures, et retenues chacune dans une chape 65 déplacée longitudinalement par un vérin 66 articulé sur le tablier inférieur 35, entourent chacune de leurs dents un téton 67, saillant latéralement, d'une pince 68, dont le corps 69 est coulissant longitudinalement le long de deux glissières 70, dont le mors inférieur 71 est reçu dans la rainure 3 correspondante du plateau fixe 1, et dont le mors supérieur 72 porte un vérin 73 de pincement contre le mors inférieur 71. La paire de pince 68 avec les fourchettes 63 et les vérins de manœuvre 66 constituent un dispositif d'avance pas à pas d'une bande de matériau d'emballage introduite entre les plateaux fixe 1 et presseur 5, et dont une longueur utile à la découpe d'une feuille d'emballage circulaire est déroulée par une bascule transversale 74, montée pivotante par ses bras latéraux sur des attaches 75 solidaires du tablier supérieur 33, et manoeuvrée par un vérin (non représenté) en synchronisme avec un dispositif de freinage d'un tambour dérouleur 76 monté sur un axe transversal.

Au-dessus de la tête d'emballage et de plissage mobile 22, une potence 78 supporte deux vérins rectilignes et parallèles, dont l'un 79 est excentré et porte, à l'extrémité inférieure libre de sa tige, un poussoir en forme de piston annulaire 80, susceptible d'être descendu dans la douille jusqu'à un niveau légèrement inférieur au diaphragme 51, et dont l'autre 81 est axial et porte à l'extrémité inférieure libre de sa tige un organe de scellement 82 pouvant traverser le piston annulaire 80, et qui est un fer à souder, si le matériau d'emballage est thermosoudable, ou un porte étiquettes de type connu, dans le cas contraire, qui débite les étiquettes une à une. Les tiges des vérins 79 et 81 traversent leur cylindre de part en part, en deux dés 83 sont clavetés à leur extrémité supérieure. Ces dés 83 sont pourvus chacun d'une encoche rectangulaire qui embrasse un côté d'un barreau rectangulaire vertical de guidage 84, fixé entre les têtes des cylindres des vérins 79 et 81, de sorte que leurs tiges ne puissent pas tourner autour de leurs.axes respectifs.

La machine dont la structure vient d'être décrite, fonctionne de la façon suivante : la bande 85 du matériau souple d'emballage est déroulée du tambour 76 en passant sur un rouleau de guidage 77, par la manoeuvre de la bascule 74, qui libère le frein du tambour 76 alors que les pinces 68 retiennent la bande 85 sur le plateau fixe 1. Après un mouvement d'aller et retour, la bascule 74 a déroulé une longueur suffisante pour la découpe d'une feuille, et cette longueur est entraînée et maintenue par le dispositif d'avance pas à pas entre le plateau presseur 5 relevé et le plateau fixe 1, tandis que le frein du tambour 76 est serré. Le plateau presseur 5 est alors descendu par les vérins 11 contre la bande 85 qu'il serre sur le plateau fixe 1, tandis que la tête mobile 22 reste relevée. Les buses d'aspiration 16 plaquent contre le plateau presseur 5 une partie de la bande 85 recouvrant l'ouverture 2 du plateau fixe 1, de façon à bien tendre la bande 85. La lame coupante 46, entraînée en rotation avec la bague tournante 31 autour de la tête fixe 25, est ensuite levée par le soulèvement de l'anneau plat 47 commandé par les vérins 49, ce qui amène la lame 46 à traverser l'ouverture 2 du plateau fixe 1, et à s'engager dans la gorge 14 du plateau presseur 5, en découpant sans bavure dans la bande 85 une feuille circulaire d'emballage. Puis les vérins 49 et les ressorts 50 rappellent l'anneau plat 47 vers le bas, ce qui ramène la lame coupante 46 en position de repos, dégagée de la gorge 14.

La tête d'emballage et de plissage mobile 22 est alors descendue par les vérins 19 sur la tête fixe 25. Grâce à sa suspension à course perdue, la tête mobile 22, en fin de course, ne repose que par son poids sur la tête fixe 25 en pinçant la feuille sur celle-ci, sans la déchirer ni la froisser. Les dentures coopérantes 23 et 28 des têtes d'emballage et de plissage 22 et 25 amorcent ainsi le plissage de la périphérie de la feuille, tandis que la partie centrale de cette feuille ferme l'ouverture 26 de la tête fixe 25, et se trouve supportée par la plaque d'appui 52 relevée en position haute.

Un objet à emballer, tel qu'un fromage, est ensuite disposé, de préférence par un dispositif automatique, par exemple du type bien connu à ventouse, sur la partie centrale de la feuilie, en appui sur la plaque 52. Le vérin 79 commande ensuite la descente du piston annulaire 80, qui vient s'appliquer contre la face supérieure de l'objet, puis enfonce celui-ci avec la feuille que l'objet recouvre de sa face inférieure dans la douille en repoussant la plaque d'appui 52, le vérin 53 étant alors alimenté à basse pression. Dans ce mouvement, la périphérie de la feuille glisse entre les dentures des têtes 22 et 25, puis le long de la surface latérale interne de la douille. Lorsque le piston annulaire 80 a effectué toute sa course, la face supérieure de l'objet se trouve positionnée légèrement sous le diaphragme 51, et le vérin de blocage 57 commande l'immobilisation de la plaque d'appui 52 dans la position correspondante. La course maximale du piston annulaire 80 étant définie, c'est l'épaisseur de l'objet qui détermine ainsi la position dans laquelle la plaque d'appui 52 est bloquée. Le piston annulaire 80 est ensuite retiré de la douille, et le diaphragme 31 est fermé en rabattant la périphérie de la feuille qui dépasse au-dessus de l'objet sur la face supérieure de ce dernier, en accentuant le plissage de cette feuille déjà amorcée par les dentures coopérantes des têtes 22 et 25. Le diamètre du passage axial délimité par le diaphragme 51 refermé est comparable à celui du piston annulaire 80, de sorte que la descente de l'organe de scellement, commandé par le vérin 81, permette de clore l'emballage fermé autour de l'objet par la feuille régulièrement plissée et rabattue sur cet objet. La feuille d'emballage plissée peut être en matière plastique thermosoudable, en papier, ou encore en métal (aluminium) revêtu d'une telle matière. Cette feuille peut aussi être en papier ordinaire, et le scellement peut alors être assuré par la pose d'une étiquette fournie par un distributeur associé à une tête appropriée, montée à l'extrémité inférieure de la tige du vérin 81. Il est également possible qu'une étiquette soit déposée sur la fermeture thermo- soudée de l'emballage. Lorsque le scellement est terminé, l'organe de scellement 82 est relevé en position initiale, et la tête mobile 22 ainsi que le plateau presseur 5 peuvent être également relevés en position initiale, à la suite d'une course qui, bien que faible (par exemple de 10 mm), est nettement suffisante pour que le dispositif d'avance pas à pas puisse positionner et bloquer sur le plateau fixe 1 une nouvelle longueur de bande du matériau d'emballage, préalablement déroulée par la bascule 74, et nécessaire à la découpe d'une nouvelle feuille, la bande découpée 85 étant reprise par un tambour enrouleur à friction ou à limiteur d'effort (non représenté) entraîné en rotation. Pendant ces opérations, le vérin de blocage 57 libère la contre tige 54 et la plaque d'appui 52 est ramenée par le vérin 53 en position inférieure (représenté en pointillé sur la figure 2). Le vérin d'éjection 61 manœuvre ensuite le poussoir d'éjection 60, qui transfère l'objet emballé 86 sur la glissière d'évacuation 59, puis revient en position initiale, et la plaque d'appui 52 est ensuite ramenée en position haute, au niveau de l'ouverture 26 de la tête 25 pour un nouveau cycle.

Il est clair que l'invention n'est pas limitée à l'exemple de réalisation qui vient d'être décrit. Il est possible, par exemple, de remplacer les pinces à vérin du dispositif d'avance pas à pas par des pinces à fonctionnement électromagnétique et mobiles en va-et-vient le long des rainures 3 du plateau fixe 1. De manière connue, ces pinces peuvent être également remplacées par des rouleaux à rotation intermittente. De même, le déplacement de l'anneau plat 47 peut être assuré par une commande à fourchette. Il est à noter que le déplacement vertical amenant la lame tranchante en position de découpe peut également être assuré par un électro-aimant disposé sur le bras radial entraîné par la bague tournante ou par un petit vérin, par exemple pneumatique. De plus, le dispositif d'alimentation automatique en objets qui peut être associé à la machine, doit être adapté à la nature et à la consistance des objets. Pour des objets durs. un dispositif à pince, tel que celui décrit et représenté sur les figures 1 et 3 dans le brevet français N° 2 217 215 au nom du Demandeur, peut parfaitement remplacer le dispositif à ventouses pour transférer les objets d'un convoyeur d'alimentation vers les têtes d'emballage et de plissage 22 et 25. Pour les objets à consistance molle, on utilisera plutôt un dispositif à godets et à pinces tels que décrit et représenté sur les figures dans le brevet français N° 2 412 463 également au nom du Demandeur.

La machine selon la présente invention permet, sur un poste unique, de découper les feuilles d'emballage et d'emballer les objets dans ces feuilles. On peut, au moyen de la machine selon la présente invention, emballer non seulement les produits tels que des fromages, des rubans de papier collant ou de machine à écrire, ou des blocs désodorisants déjà cités, mais également emballer dans des feuilles plissées, éventuellement transparentes, des pots, des boîtes et autres objets fragiles en verre, terre, grès, afin de protéger notamment leurs étiquetages ou leurs fermetures.

## Revendications

1. Machine à emballer des objets de forme sensiblement cylindrique dans des feuilles découpées chacune selon un contour fermé, de préférence circulaire, dans une bande (85) d'un matériau souple d'emballage, comprenant une tête d'emballage fixe (25) et une tête d'emballage mobile (22) se présentant sous la forme de deux couronnes d'axe commun, susceptibles d'enserrer entre elles une feuille d'emballage lorsque la tête mobile (22) est amenée contre la tête fixe (25), et dont les ouvertures centrales (26, 27) sont coaxiales, au moins une douille (29, 30) disposée dans le prolongement de l'ouverture centrale (26) de la tête d'emballage fixe (25) et rattachée à la face de cette dernière qui n'est pas tournée vers la tête d'emballage mobile (22), un poussoir mobile (80) permettant de pousser un objet à emballer et la feuille sur laquelle il a été disposé, à l'intérieur de la douille (29, 30) jusqu'à une plaque d'appui (52) perpendiculaire à l'axe de la douille (29, 30), un dispositif à diaphragme (51) permettant par obturation partielle de la douille (29, 30) de rabattre la feuille d'emballage sur l'une des faces de l'objet reposant sur la plaque d'appui (52), un organe de scellement (82) étant introduit dans la douille (29, 30) et appliqué, au travers du diaphragme (51), sur la partie de la feuille d'emballage rabattue sur l'objet qui repose contre la plaque d'appui (52), après retrait du poussoir mobile (80) hors de la douille (29, 30), caractérisée en ce qu'elle comprend également, d'une part, pour enserrer la bande (85) de matériau souple d'emballage, un plateau fixe (1), présentant une ouverture centrale (2) dont la forme correspond à celle du contour des feuilles, et dont la section est légèrement supérieure à celle des feuilles à découper, ainsi qu'un plateau presseur mobile (5), parallèle au plateau fixe (1) et présentant sur sa face en regard de ce dernier une gorge (14) ayant la forme du contour des feuilles et venant en face de l'ouverture centrale (2) du plateau fixe (1) lorsque le plateau presseur (5) est appliqué contre ce dernier. le plateau presseur (5) présentant également une ouverture centrale (13) interne à la gorge (14), autorisant le passage de la tête d'emballage mobile (22), et, d'autre part, pour la découpe d'une feuille dans une bande (85) pressée entre le plateau fixe (1) et le plateau presseur (5), un équipage (31, 39) mobile suivant le contour des feuilles autour de la tête d'emballage fixe (25) faisant saillie à l'intérieur de l'ouverture centrale (2) du plateau fixe (1), et un outil tranchant (46), porté par l'équipage mobile (31, 39) et déplaçable dans une direction perpendiculaire aux plateaux fixe (1) et presseur (5) entre une position de découpe, dans laquelle l'outil (46) traverse l'ouverture centrale (2) du plateau fixe (1) et se trouve engagé dans la gorge (14) du plateau presseur (5), et une position de repos dans laquelle l'outil (46) est au moins dégagé de la gorge (14) du plateau presseur (5).

2. Machine selon la revendication 1, caractérisée en ce que la gorge (14) est circulaire et en ce que l'équipage mobile comprend une bague tournante (31) montée en rotation autour de la douille (29, 30) et portant un bras radial (39) à l'extrémité externe duquel est monté l'outil tranchant (46).

3. Machine selon la revendication 2, caractérisée en ce que l'outil tranchant (46) est solidaire d'une chape.(42) montée pivotante sur l'extrémité externe du bras radial (39) autour d'un axe (43) radial perpendiculaire à l'axe de rotation de la bague (31) et en ce qu'un galet (44), monté en rotation dans la chape (42) autour d'un second axe (45) radial perpendiculaire à l'axe de rotation de la bague (31) roule sur un anneau (47) entourant avec jeu la bague tournante (31) et déplaçable en translation selon l'axe de rotation de la bague (31) pour commander la position de l'outil tranchant (46).

4. Machine selon la revendication 3, caractérisée en ce que l'anneau (47) repose par au moins trois empreintes sur autant de calottes sphériques (48) portées par les tiges de vérins (49) de commande des translations axiales de l'anneau (47) qui est élastiquement rappelé vers ces vérins (49).

5. Machine selon l'une des revendications 1 à 4, caractérisée en ce que le plateau presseur (5) présente, sur sa face en regard du plateau fixe (1), et entre sa gorge (14) et son ouverture centrale (13), une pluralité de buses d'aspiration (16) débouchant dans au moins un canal annulaire (17) mis en communication avec une source de dépression pour plaquer une partie de la bande (85) du matériau souple d'emballage obturant l'ouverture centrale (2) du plateau fixe (1) contre le plateau presseur (5) pendant la découpe d'une feuille.

6. Machine selon l'une des revendications 1 à 5, caractérisée en ce que la bande (85) de matériau souple est maintenue et déplacée entre le plateau fixe (1) et le plateau presseur (5) par un dispositif d'avance pas à pas, comprenant au moins une paire de pinces (68) susceptibles d'être déplacées sur des glissières (70) le long du plateau fixe (1) par au moins une fourchette (63) montée pivotante autour d'un axe transversal (64) à la direction de déplacement de la bande (85) sur le plateau fixe (1) et manoeuvrée par un vérin (66).

7. Machine selon l'une des revendications 1 à 6, caractérisée en ce que les faces en regard des têtes d'emballage (22, 25) sont munies de dentures radiales (23, 28) complémentaires, pour amorcer un plissage d'une feuille qu'elles enserrent, de façon à emballer l'objet dans une feuille plissée à sa périphérie, l'axe commun aux têtes d'emballage (22, 25) et à la douille (29, 30) étant vertical, la tête mobile (22) étant disposée au-dessus de la tête fixe (25) de même que le plateau presseur (5) est disposé au-dessus du plateau fixe (1).

8. Machine selon l'une des revendications 1 à 7, caractérisée en ce que la tête d'emballage mobile (22) est suspendue à course perdue sur les tiges de vérins (19) montées sur des portiques (18) solidaires du plateau presseur (5) de part et d'autre de son ouverture centrale (13), au moyen de pattes (20) diamétralement opposées, présentant des ouvertures que traversent des tiges des vérins (19) dont les extrémités portent des butées d'entraînement (21) des pattes (20) qui sont conformées en oreilles contre-coudées (24) pour se raccorder à la face de la tête mobile (22) qui n'est pas tournée vers la tête fixe (25).

9. Machine selon l'une des revendications 1 à 8, caractérisée en ce que le plateau presseur (5) est monté coulissant le long de colonnes (4) reliant au plateau fixe (1) des traverses fixes (8) portant des vérins (11) de commande des déplacements du plateau presseur (5) vers le plateau fixe (1), par leurs tiges munies à leur extrémité libre de calottes_{/}sphériques (12) coopérant avec des empreintes du plateau presseur (5), lequel est rappelé élastiquement vers les traverses fixes (8) par des ressorts (10) prenant appui d'une part contre le plateau fixe (1) d'autre part contre le fond de manchons (7) portés par des pattes latérales (6) du plateau presseur (5), et traversés avec guidage par les colonnes (4).

10. Machine selon l'une des revendications 1 à 9, caractérisée en ce que la plaque d'appui (52) montée à l'extrémité d'une tige d'un vérin (53), peut être introduite par ce dernier dans la douille (29, 30), jusqu'à ce que sa surface d'appui soit au niveau de l'ouverture centrale (26) de la tête d'emballage fixe (25), puis repoussée avec l'objet par le poussoir mobile (80), dont la course est limitée de sorte que l'objet soit introduit dans la douille (29, 30) au-delà du dispositif à diaphragme (51), la plaque d'appui (52) étant immobilisée dans cette position par un système de blocage (56, 57)_{'}ie temps des opérations du dispositif à diaphragme (51) et de l'organe de scellement (82), puis déplacée pour sortir l'objet emballé de la douille (29, 30) et le placer sur la trajectoire d'un organe d'éjection (60, 61) l'amenant sur un poste d'évacuation (59).

11. Machine selon l'une quelconque des revendications 1 à 10, caractérisée en ce que le poussoir mobile (80) se présente sous la forme d'un piston annulaire déplacé par un vérin (79) excentré par rapport à l'axe des têtes d'emballage (22-25), l'organe de scellement (82) étant déplaçable axialement au travers du piston annulaire (80) par un vérin axial (81) parallèle au vérin excentré (79).

12. Machine selon l'une quelconque des revendications 1 à 11, caractérisée en ce que l'organe de scellement (82) est une tête de soudage pour matériaux thermoplastiques.

13. Machine selon l'une quelconque des revendications 1 à 12, caractérisée en ce qu'elle comprend un porte-étiquette, manoeuvré par un vérin axial (81) et venant coiffer l'objet emballé.

## Claims

1. Machine for packaging substantially cylindrically shaped objects in sheets each cut out along a closed, preferably circular contour, from a web 85 of a supple packaging material, comprising a fixed packaging head 25 and a mobile packaging head 22 in the form of two rings of common axis, capable of gripping therebetween a packaging sheet when the mobile head 22 is brought against the fixed head 25, and of which the central openings 26, 27 are coaxial, at least one bush 29, 30 disposed in line with the central opening 26 of the fixed packaging head 25 and connected to that face of the latter which is not turned towards the mobile packaging head 22, a mobile pusher 80 making it possible to push an object to be packaged and the sheet on which it has been disposed, inside the bush 29, 30 up to a bearing plate 52 perpendicular to the axis of the bush 29, 30, a diaphragm device 51 making it possible, by partial obturation of the bush 29, 30, to fold the packaging sheet down on one of the faces of the object resting on the bearing plate 52, a sealing member 82 being introduced into the bush 29. 30 and applied, through the diaphragm 51, on the part of the packaging sheet folded on the object which rests against the bearing plate 52, after withdrawal of the mobile pusher 80 from the bush 29, 30, characterized in that it also comprises, on the one hand, for gripping the web 85 of supple packaging material, a fixed plate 1 presenting a central opening 2 of which the shape corresponds to that of the contour of the sheets, and of which the section is slightly greater than that of the sheets to be cut out, as well as a mobile presser plate 5, parallel to the fixed plate I and presenting on its face opposite the latter a groove 14 having the form of the contour of the sheets and coming opposite the central opening 2 of the fixed plate 1 when the presser plate 5 is applied against the latter, the presser plate 5 also presenting a central opening 13 inside the groove 14 allowing the passage of the mobile packaging head 22 and, on the other hand, for cutting out a sheet from a web 85 pressed between the fixed plate 1 and the presser plate 5, a system 31, 39 mobile along the contour of the sheets about the fixed packaging head 25 projecting inside the central opening 2 of the fixed plate 1 and a cutting tool 46, borne by the mobile system 31, 39 and movable in a direction perpendicular to the fixed and presser plates 1 and 5 respectively, between a cut-out position, in which the tool 46 traverses the central opening 2 of the fixed plate 1 and is engaged in the groove 14 of the presser plate 5, and a rest position in which the tool 46 is at least disengaged from the groove 14 of the presser plate 5.

2. Machine according to Claim 1, characterized in that the groove 14 is circular and in that the mobile system comprises a rotating ring 31 mounted in rotation about the bush 29, 30 and bearing a radial arm 39 at the outer end of which is mounted the cutting tool 46.

3. Machine according to Claim 2, characterized in that the cutting tool 46 is fast with a fork joint 42 mounted to pivot on the outer end of the radial arm 39 about a radial axis 43 perpendicular to the axis of rotation of the ring 31 and in that a roller 44, mounted in rotation in the fork joint 42 about a second radial axis 45 perpendicular to the axis of rotation of the ring 31 rolls on a ring 47 surrounding with clearance the rotating ring 31 and movable in translation along the axis of rotation of the ring 31 in order to control the position of the cutting tool.

4. Machine according to Claim 3, characterized in that the ring 47 rests by at least three impressions on as many spherical caps 48 borne by the rods of jacks 49 for controlling the axial translations of the ring 47 which is elastically returned towards these jacks 49.

5. Machine according to one of Claims 1 to 4, characterized in that the presser plate 5 presents, on its face opposite the fixed plate 1, and between its groove 14 and its central opening 13, a plurality of suction nozzles 16 opening into at least one annular channel 17 placed in communication with a source of depression to apply part of the web 85 of the supple packaging material obturating the central opening 2 in the fixed plate 1 against the presser plate 5 during cut-out of a sheet.

6. Machine according to one of Claims 1 to 5, characterized in that the web 85 of supple material is maintained and displaced between the fixed plate 1 and the presser plate 5 by a step-by- step advance device, comprising at least one pair of pincers 68 adapted to be displaced over guides 70 along the fixed plate 1 by at least one fork 63 mounted to pivot about an axis 64 transverse to the direction of displacement of the web 85 on the fixed plate 1 and manoeuvred by a jack 66.

7. Machine according to one of Claims 1 to 6, characterized in that the opposite faces of the packaging heads 22, 25 are provided with complementary radial teeth 23, 28 to start creasing of a sheet that they are gripping, so as to package the object in a sheet creased on its periphery, the axis common to the packaging heads 22, 25 and to the bush 29, 30 being vertical, the mobile head 22 being disposed above the fixed head 25 in the same way as the presser plate 5 is disposed above the fixed plate 1..

8. Machine according to one of Claims 1 to 7, characterized in that the mobile packaging head 22 is suspended with lost stroke on the rods of jacks 19 mounted on gantries 18 fast with the presser plate 5 on either side of its central opening 13, by means of diametrically opposite tabs 20, presenting openings traversed by the rods of jacks 19 of which the ends bear stops 21 for driving the tabs 20 which are shaped as offset ears 24 to join the face of the mobile head 22 which is not turned towards the fixed head 25.

9. Machine according to one of Claims 1 to 8, characterized in that the presser plate 5 is mounted to slide along columns 4 connecting to the fixed plate 1 fixed cross-pieces 8 bearing jacks II for controlling the displacements of the presser plate 5 towards the fixed plate 1, by their rods provided at their free end with spherical caps 12 cooperating with impressions in the presser plate 5, which is elastically returned towards the fixed crosspieces 8 by springs 10 abutting on the one hand against the fixed plate 1, on the other hand against the bottom of sleeves 7 borne by lateral tabs 6 of the presser plate 5, and traversed with guiding by the columns 4.

10. Machine according to one of Claims 1 to 9, characterized in that the bearing plate 52 mounted at the end of a rod of a jack 53, may be introduced by the latter into the bush 29, 30, until its bearing surface is at the level of the central opening 26 of the fixed packaging head 25, then pushed with the object by the mobile pusher 80 of which the stroke is limited so that the object is introduced into the bush 29, 30 beyond the diaphragm device 51, the bearing plate 52 being immobilized in this position by a blocking system 56, 57 the time of the operations of the diaphragm device 51 and the sealing member 82, then displaced to bring out the packaged object from the bush 29, 30 and place it on the path of an ejection member 60, 61 conducting it onto an evacuation station 59.

11. Machine according to any one of Claims 1 to 10, characterized in that the mobile pusher 80 is in the form of an annular piston displaced by a jack 79 eccentric with respect to the axis of the packaging heads 22-25, the sealing member 82 being movable axially through the annular piston 80 by an axial jack 81 parallel to the eccentric jack 79.

12. Machine according to any one of Claims 1 to 11, characterized in that the sealing member 82 is a head for welding thermoplastics materials.

13. Machine according to any one of Claims 1 to 12, characterized in that it comprises a label- holder, manoeuvered by an, axial jack 81 and coming to cover the packaged object.

## Patentansprüche

1. Maschine zum Verpacken von im wesentlichen zylinderförmigen Gegenständen in Blättern, die jeweils längs einer geschlossenen, vorzugsweise kreisförmigen Kontur von einem Band (85) aus weichem Verpackungsmaterial herausgeschnitten sind, und zwar mit einem festen Verpackungskopf (25) und einem beweglichen Verpackungskopf (22), die die Form zweier Kronen mit gemeinsamer Achse aufweisen und zwischen denen ein Verpackungsblatt verklemmbar ist, wenn der bewegliche Kopf (22) gegen den festen Kopf (25) verfahren wird, wobei deren zentrale Öffnungen (26, 27) koaxial verlaufen und zumindest eine Buchse (29, 30) in der Verlängerung der zentralen Öffnung (26) des festen Verpackungskopfes (25) angeordnet und an derjenigen Seite des Letzteren angesetzt ist, die nicht dem beweglichen Verpackungskopf (22) zugewandt ist, wobei des weiteren ein beweglicher Stößel (80) es gestattet, einen zu verpackenden Gegenstand und das Blatt, auf dem er liegt, in das Innere der Buchse (29, 30) zu schieben, bis zu einer Druckplatte (52), die sich senkrecht zur Achse der Buchse (29, 30) erstreckt, wobei des weiteren eine Blendenvorrichtung (51) vorgesehen ist, die es durch teilweisen Verschluß der Buchse (29, 30) gestattet, das Verpackungsblatt auf eine der Seiten des auf der Druckplatte (52) ruhenden Gegenstandes umzuschlagen, wobei ein Verschlußorgan (52) in die Buchse (29, 30) einführbar und durch die Blende (51) hindurch gegen denjenigen Teil des Verpackungsblattes heranführbar ist, der um den auf der Druckplatte (52) ruhenden Gegenstand herumgeschlagen ist, nachdem der bewegliche Stößel (80) aus der Buchse (29, 30) zurückgefahren worden ist, dadurch gekennzeichnet, daß die Maschine außerdem folgende Teile aufweist : Einerseits zum Zusammendrücken des Bandes (85) aus weichem Verpackungsmaterial eine feste Platte (1), die eine zentrale Öffnung (2) mit einer Form aufweist, die der Blattkontur entspricht und deren Querschnitt etwas größer als die der zu schneidenden Blätter ist, sowie eine bewegliche Druckplatte (5), die parallel zur festen Platte (1) verläuft und an der ihr zugewandten Seite eine Nut (14) mit der Form der Blattkontur aufweist, wobei diese Nut der zentralen Öffnung (2) der festen Platte (1) zugewandt ist, wenn die Druckplatte (5) gegen Letztere verfahren wird, wobei die Druckplatte (5) innerhalb der Nut (14) gleichermaßen eine zentrale Öffnung (13) aufweist, die dem beweglichen Verpackungskopf (22) die Passage gestattet, und andererseits zum Abschneiden eines Blattes aus einem zwischen der festen Platte (1) und der Druckplatte (5) eingespannten Band (85) eine Baugruppe (31, 39), die längs der Blattkontur um den festen Verpackungskopf (25) bewegbar ist, wobei sie in das Innere der zentralen Bohrung (2) der festen Platte (1) eingreift, und ein Schnittwerkzeug (46), das von der beweglichen Baugruppe (31, 39) getragen wird und senkrecht zur festen Platte (1) und zur Druckplatte (5) verfahrbar ist, und zwar zwischen einer Schnittposition, bei der das Werkzeug (46) die zentrale Öffnung (2) der festen Platte (1) durchquert und in die Nut (14) der Druckplatte (5) hineinragt und einer Ruhestellung, bei der das Werkzeug (46) sich zumindest außerhalb der Nut (14) der Druckplatte (5) befindet.

2. Maschine nach Anspruch 1, dadurch gekennzeichnet, daß die Nut (14) kreisförmig ist und daß die bewegliche Baugruppe einen Drehring (31) aufweist, der drehbar um die Buchse (29, 30) gelagert ist und einen sich radial erstreckenden Arm (39) aufweist, an dessen äußerem Ende das Schnittwerkzeug (46) montiert ist.

3. Maschine nach Anspruch 2, dadurch gekennzeichnet, daß das Schnittwerkzeug (46) mit einem Gelenk (42) verbunden ist, das um eine radiale Achse (43) senkrecht zur Rotationsachse des Drehringes (31) drehbar am äußeren Ende des radialen Armes (39) montiert ist und daß eine um eine zweite radiale Achse (45) senkrecht zur Rotationsachse des Drehringes (31) drehbar am Gelenk (42) montierte Rolle (44) auf einem Ring (47) abläuft, mit Spiel den Drehring (31) umgreift und translatorisch längs der Rotationsachse des Drehringes (31) verstellbar ist, um die Position des Schnittwerkzeuges (46) zu steuern.

4. Maschine nach Anspruch 3, dadurch gekennzeichnet, daß der Ring (47) an zumindest drei Stützstellen auf ebenso vielen Kugelkalotten (48) ruht, die ihrerseits von den Stangen von Hubvorrichtungen (49) zur Steuerung der axialen Translationsbewegungen des Ringes (47) getragen werden, der seinerseits elastisch gegenüber den Hubvorrichtungen (49) verspannt ist.

5. Maschine nach einem der Ansprüche 1 bis 4, dadurch gekennzeichnet, daß die Druckplatte (5) an ihrer der festen Platte (1) zugewandten Seite und zwischen ihrer Nut (14) und ihrer zentralen Öffnung (13) mehrere Blasdüsen (16) aufweist, die zumindest in einen Ringkanal (17) münden, der mit einer Unterdruckquelle in Verbindung steht, um einen Teil des Bandes (85) aus weichem Verpackungsmaterial, der die zentrale Öffnung (2) der festen Platte (1) verschließt, gegen die Druckplatte (5) plattzudrücken, während der Ausschnitt eines Blattes erfolgt.

6. Maschine nach einem der Ansprüche 1 bis 5, dadurch gekennzeichnet, daß das Band (85) aus nachgiebigem Material schrittweise mittels einer Vorschubeinrichtung gehalten und verfahren wird, und zwar zwischen der festen Platte (1) und der Druckplatte (5), wobei die Vorschubvorrichtung zumindest ein Paar Spannbacken (68) aufweist, die auf Führungen (70) entlang der festen Platte (1) verfahrbar sind mittels zumindest einer Gabel (63), die schwenkbar um eine Querachse (64) in Richtung des Bandvorschubes auf der festen Platte (1) gelagert und durch ein ZylinderKolben-Aggregat (66) zu betätigen ist.

7. Maschine nach einem der Ansprüche 1 bis 6, dadurch gekennzeichnet, daß die einander zuge-' wandten Seiten der Verpackungsköpfe (22, 25) mit komplementären Radialverzahnungen (23, 28) versehen sind, um in dem von ihnen eingespannten Blatt eine Faltung einzuprägen, derart, daß der Gegenstand mit einem an seinem außeren Rand gefalteten Blatt verpackt wird, wobei die gemeinsame Achse der Verpackungsköpfe (22, 25) und der Buchse (29, 30) vertikal ist und sich der bewegliche Kopf (22) oberhalb des festen Kopfes (25) befindet, ebenso wie die Druckplatte (5) oberhalb der festen Platte (1) angeordnet ist.

8. Maschine nach einem der Ansprüche 1 bis 7, dadurch gekennzeichnet, daß der bewegliche Verpackungskopf (22) fliehend an den Stangen von Hubvorrichtungen (19) aufgehängt ist, die ihrerseits an Armen (18) montiert sind, die mit der Druckplatte (5) verbunden sind, wobei die Verbindung zwischen dem Kopf (22) und den Hubvorrichtungen (19) über einander entgegengerichtete Arme (20) erfolgt, wobei Öffnungen gebildet werden, die von den Stangen der Hubvorrichtungen (19) durchquert werden und wobei deren Enden Mitnehmer (21) für die Arme (20) aufweisen, die ihrerseits gegenwinklig mit einem Versatz (24) nach unten abgebogen sind, un mit derjenigen Seite des beweglichen Kopfes (22) verbunden zu sein, die dem festen Kopf (25) abgewandt ist.

9. Maschine nach einem der Ansprüche 1 bis 8, dadurch gekennzeichnet, daß die Druckplatte (5) entlang von Führungen (4) verschiebbar montiert ist, wobei diese die feste Platte (1) mit festen Traversen (8) verbinden, die Hubvorrichtungen (11) tragen zur Steuerung der Verschiebungen der Druckplatte (5) gegen die feste Platte (1) mittels ihrer Stangen, die an ihrem freien Ende mit Kugelkalotten (12) versehen sind, die mit entsprechenden Einprägungen der Druckplatte (5) zusammenwirken, die ihrerseits elastisch durch Federn (10) gegen die festen Traversen (8) verspannt ist, wobei einerseits Druck auf die feste Platte (1), andererseits auf den Boden der Büchsen (7) ausgeübt wird, die von seitlichen Armen (6) der Druckplatte (5) gehalten werden und in einer Gleitführung von den Säulen (4) durchquert werden.

10. Maschine nach einem der Ansprüche 1 bis 9, dadurch gekennzeichnet, daß die am Ende einer Stange der Hubvorrichtung (53) montierte Druckplatte (52) durch Letztere in die Buchse (29, 30) eingeführt werden kann, bis seine Druckfläche in der Höhe der zentralen Öffnung (26) des festen Verpackungskopfes (25) liegt, daß sie dann durch den beweglichen Stößel (80) mit dem Gegenstand weiter verschoben werden kann und die Verschiebebewegung dadurch begrenzt wird, daß der Gegenstand in die Büchse (29, 30) eingeführt wird bis zur Blendenvorrichtung (51), wobei die Stützplatte (52) in dieser Stellung durch ein Blockiersystem (56, 57) festgehalten wird, solange die Blendenvorrichtung (51) und das Verbindungs- bzw. Versiegelungsorgan (82) in Betrieb sind und daß sie sodann verschoben wird, um das verpackte Objekt aus der Buchse (29, 30) herauszuschieben und es auf der Bahn eines Auswurforganes (60, 61) abzulegen, die es zu einer Abführstation (59) befördert.

11. Maschine nach einem der Ansprüche 1 bis 10, dadurch gekennzeichnet, daß der bewegliche Stößel (80) die Form eines ringförmigen Kolbens aufweist, der von einer Hubvorrichtung (79) verfahren wird, die ihrerseits exzentrisch zur Achse der Verpackungsköpfe (22 bis 25) angeordnet ist, wobei das Verbindungs- bzw. Versiegelungsorgan (82) axial durch den ringförmigen Kolben (80) hindurch verschiebbar ist, und zwar mittels einer axialen Hubvorrichtung (81), die parallel zur exzentrisch angeordneten Hubvorrichtung (79) verläuft.

12. Maschine nach einem der Ansprüche 1 bis 11, dadurch gekennzeichnet, daß das Verbindungs- bzw. Versiegelungsorgan (82) ein Schweißkopf für thermoplastische Materialien ist.

13. Maschine nach einem der Ansprüche 1 bis 12, dadurch gekennzeichnet, daß sie einen Etikettierkopf aufweist, der durch eine axiale Hubvorrichtung (81) betätigt wird und den verpackten Gegenstand verschließt.
